# EUROPÄISCHE PATENTSCHRIFT

(11) **EP 0 350 830 B1**
(45) Veröffentlichungstag und Bekanntmachung des Hinweises auf die Patenterteilung: **25.08.1993**
(21) Anmeldenummer: 89112565.0
(22) Anmeldetag: 10.07.1989
(51) Int. Cl.: B07B 1/28

(54) **Siebmaschine**
Screening machine
Appareil cribleur

(30) Priorität: 14.07.1988 DE 3823896
(43) Veröffentlichungstag der Anmeldung: 17.01.1990
(73) Patentinhaber: Hein, Lehmann Trenn- und Fördertechnik GmbH, D-40233 Düsseldorf (DE)
(72) Erfinder: Klaes, Horst, D-4300 Essen (DE); Hoppe, Kurt, D-4010 Hilden (DE)
(74) Vertreter: Cohausz & Florack Patentanwälte

(56) Entgegenhaltungen:
- EP-A- 0 197 191
- DE-A- 3 411 719
- DE-B- 1 275 339

## Beschreibung

Die Erfindung betrifft eine Siebmaschine mit mehreren parallel nebeneinander und in Abständen angeordneten Querträgern, zwischen denen flexible Siebbeläge befestigt sind und von denen jeder zweite Querträger sich relativ zu den übrigen dazwischen liegenden zweiten Querträgern bewegt, um die Siebbeläge abwechselnd zu strecken und zu stauchen, wobei alle Querträger durch eine Unwucht kreisförmig bewegt werden.

Es sind Siebmaschinen mit Querträgern bekannt, bei denen jeder zweite Querträger einem Bewegungssystem angehört und die dazwischen befindlichen Querträger einem zweiten Bewegungssystem.

Aufgabe der Erfindung ist es, eine Siebmaschine der eingangs genannten Art so zu verbessern, daß sie konstruktiv einfach ist und hohe Siebleistungen erreicht.

Diese Aufgabe wird erfindungsgemäß dadurch gelöst, daß die zweiten Querträger zum Erzeugen einer Kippbewegung über Stäbe von einem Exzenter zwangsangetrieben sind und daß Unwucht und Exzenter relativ zueinander drehverstellbar sind.

Der konstruktiv sehr einfache Unwuchtantrieb übernimmt die Bewegung der dazwischen liegenden zweiten Querträger, so daß eine bewegliche Lagerung nur noch für die direkt angetriebenen Querträger erforderlich ist. Die übrigen Querträger können dagegen an Maschinenteilen, insbesondere am Siebkasten, befestigt sein, der durch den Exzenter bewegt wird.

Es läßt sich nicht nur die Größe der Unwucht verstellen, sondern es können auch siebtechnische Probleme dadurch gelöst werden, daß Unwucht und Exzenter relativ zueinander drehverstellbar sind.

Konstruktion und Antrieb werden besonders dann vereinfacht, wenn die Unwucht auf einer Welle befestigt ist, die mit mindestens einem Exzenter die ersten Querträger antreibt. Vorzugsweise wird vorgeschlagen, daß die Welle in den Maschinenteilen, insbesondere dem Siebkasten, gelagert ist, an denen die zweiten Querträger befestigt sind.

Eine optimale Kräfteverteilung wird dann erreicht, wenn die Welle im Schwerpunkt des Siebkastens gelagert ist.

Zwei Ausführungsbeispiele der Erfindung sind in den Zeichnungen dargestellt und werden im folgenden näher beschrieben. Es zeigen:
- Fig. 1: einen senkrechten Längsschnitt durch ein erstes Ausführungsbeispiel;
- Fig. 2: einen Schnitt nach A-A in Fig. 1;
- Fig. 3: einen senkrechten Längsschnitt durch ein zweites Ausführungsbeispiel; und
- Fig. 4: einen Schnitt nach A-A in Fig. 3.

Die Siebmaschine weist einen Siebkasten mit zwei Seitenwangen 1, 2 auf, die senkrecht und zueinander parallel verlaufen und zwischen denen rechtwinklig die Querträger 3, 4 liegen. Während die ersten Querträger 3 an den Seitenwangen drehbeweglich gelagert sind, sind die dazwischen befindlichen zweiten Querträger 4 an den Seitenwangen 1, 2 unbeweglich fest. Die ersten und zweiten Querträger 3, 4 wechseln einander ab, so daß bei einer schwenkenden Hin- und Herbewegung der ersten Querträger 3 die oberhalb der Querträger 3, 4 befindlichen flexiblen Siebmatten 5 abwechselnd gestreckt und gestaucht werden.

Die Antriebsachse der ersten Querträger 3 sind durch beide Seitenwangen 1, 2 hindurchgesteckt und dort an Kipphebeln 6 befestigt, die im wesentlichen senkrecht stehen und mit ihren Oberseiten an einer Koppelstange 7 befestigt sind. Die Koppelstange ist wiederum über einen Gelenkstab mit einem Ringelement 9 verbunden, das auf einem Exzenter 10 befestigt ist. Der Exzenter 10 sitzt auf einer Welle 11, die über ein Getriebe 12 von einem Elektromotor 13 angetrieben ist. Damit erzeugt der Elektromotor 13 über die vorgenannten Glieder ein regelmäßiges Hin- und Herschwenken der Querträger 3 um ihre Längsachsen.

Im Ausführungsbeispiel ist die Welle 11 mit den zwei endseitigen Exzentern 10 mittig angenähert im Schwerpunkt der Maschine parallel zu den Querträgern angeordnet, so daß zu beiden Seiten der Welle 11 und der Exzenter 10 Gelenkstäbe 8 und Koppelstangen 7 angeordnet sind, wobei eine Koppelstange 7 die eine Hälfte der Querträger 3 und die andere gegenüberliegende waagerechte Koppelstange 7 die andere Hälfte der Querträger 3 über Kipphebel 6 antreibt.

Auf der Welle 11, die in den Seitenwangen 1, 2 drehbar gelagert ist, sind auf beiden Außenseiten der Seitenwangen 1, 2 sektorförmige Unwuchtelemente 14 befestigt, die gegenüber der Welle und damit auch den Exzentern 10 drehverstellbar sind. Durch diese Unwuchtelemente 14, die beide im selben Winkel, und damit zueinander parallel eingestellt sind, wird der gesamte Siebkasten in Schwingungen gesetzt. Hierzu ist die Unterseite des Siebkastens bzw. sind die Unterseiten beider Seitenwangen 1, 2 auf elastische Lager 15, insbesondere Federelemente, gestellt.

Durch die Unwucht 14 werden die Querträger 4 exakt oder angenähtert in Kreisschwingungen versetzt, die darüber hinaus die Schwingbewegungen der Querträger 3 überlagern, da auch diese Querträger 3 den Kreisschwingungen ausgesetzt sind. Es werden damit nicht nur Siebleistung und Transport des Siebgutes verbessert, sondern es wird auch die Selbstreinigung erhöht.

In einer nicht dargestellten Alternative können auch die dazwischen liegenden Träger 4 kippbeweglich durch einen zweiten Kippantrieb angetrieben sein. Auch hier können auf der Welle des zweiten Kippantriebs Exzenter befestigt werden.

Das Ausführungsbeispiel nach den Figuren 3 und 4 unterscheidet sich von dem nach den Figuren 1 und 2 dadurch, daß die Querträger 3 durch seitliche Holme 16 miteinander verbunden sind, die sich gegenüber den Seitenwänden parallel zur Siebmaschinenlängsrichtung bewegen. Hierbei liegen die Holme 16 auf senkrechten Lenkern 17 auf. Diese hin- und herschwingenden Lenker 17 können aber auch gegenüber den Holmen schräggestellt sein, um den Transport des Siebgutes zusätzlich zu unterstützen.

Weiterhin ist es möglich, die Siebmaschine als Doppeldeck auszuführen, d.h. zwei Siebflächen mit ersten und zweiten Querträgern parallel übereinander anzuordnen und anzutreiben. Ferner kann aber auch über dem angetriebenen Siebdeck nach Fig. 1 oder Fig. 3 ein zweites Siebdeck befestigt werden, dessen Querträger nur über die Unwucht angetrieben sind und das mit größeren Öffnungsweiten als Schondeck dient.

## Patentansprüche

1. Siebmaschine mit mehreren parallel nebeneinander und in Abständen angeordneten Querträgern (3, 4), zwischen denen flexible Siebbeläge (5) befestigt sind und von denen jeder zweite Querträger (3) sich relativ zu den übrigen dazwischen liegenden Querträgern (4) bewegt, um die Siebbeläge (5) abwechselnd zu strecken und zu stauchen, wobei alle Querträger (4) durch eine Unwucht (14) kreisförmig bewegt werden, **dadurch gekennzeichnet,** daß die zweiten Querträger zum Erzeugen einer Kippbewegung über Stäbe (6, 7, 8) von einem Exzenter (10) zwangsangetrieben sind und daß Unwucht (14) und Exzenter (10) relativ zueinander drehverstellbar sind.

2. Siebmaschine nach Anspruch 1, **dadurch gekennzeichnet,** daß die Unwucht (14) auf einer Welle (11) befestigt ist, die mit mindestens einem Exzenter (10) die ersten Querträger (3) antreibt.

3. Siebmaschine nach Anspruch 1 oder 2, **dadurch gekennzeichnet,** daß die Welle (11) in den Maschinenteilen, insbesondere dem Siebkasten (1, 2), gelagert ist, an denen die zweiten Querträger (14) befestigt sind.

4. Siebmaschine nach Anspruch 2 oder 3, **dadurch gekennzeichnet,** daß die Welle (11) im Schwerpunkt des Siebkastens (1, 2) gelagert ist.

## Claims

1. A screening machine having a number of spaced-out cross members (3, 4) which are disposed in parallel one beside the other and between which flexible screen linings (5) are attached, each second cross member (3) moving in relation to the other cross members (4) disposed therebetween in order to alternately stretch and compress the screen linings (5), all the cross members (4) being moved in a circle by an unbalanced element (14), characterized in that the second cross members are constrainedly driven via rods (6, 7, 8) by an eccentric (10) to produce a tilting movement, and the unbalanced element (14) and the eccentric can be rotatably adjusted in relation to one another.

2. A screening machine according to claim 1, characterized in that the unbalanced element (14) is attached to a shaft (11) which drives the first cross members (3) with at least one eccentric (10).

3. A screening machine according to claims 1 or 2, characterized in that the shaft (11) is mounted in the machine parts, more particularly the screen box (1, 2), to which the second cross members (14) are attached.

4. A screening machine according to claims 2 or 3, characterized in that the shaft (11) is mounted at the centre of gravity of the screen box (1, 2).

## Revendications

1. Appareil cribleur avec plusieurs traverses (3,4) disposées parallèlement les unes à côté des autres et à écartements, entre lesquelles sont fixés des panneaux de criblage flexibles (5) et parmi lesquelles une traverse (3) sur deux se déplace relativement aux autres traverses (4) se trouvant entre elles afin d'étirer et de refouler alternativement les panneaux de criblage (5), toutes les traverses (4) étant déplacées circulairement par un balourd (14),
caractérisé en ce que les secondes traverses sont entraînées à force par un excentrique (10) par l'intermédiaire de barres (6, 7, 8) pour créer un mouvement oscillant et que le balourd (14) et l'excentrique (10) sont réglables angulairement l'un par rapport à l'autre.

2. Appareil cribleur selon la revendication 1,
caractérisé en ce que le balourd (14) est fixé sur un arbre (11) qui entraîne les premières traverses (3) par au moins un excentrique (10).

3. Appareil cribleur selon la revendication 1 ou 2,
caractérisé en ce que l'arbre (11) est monté dans les parties de machine, en particulier la boîte de criblage (1, 2), sur lesquelles sont fixées les secondes traverses (4).

4. Appareil cribleur selon la revendication 2 ou 3,
caractérisé en ce que l'arbre (11) est monté au centre de gravité de la boîte de criblage (1, 2).
